# FASCICULE DE BREVET EUROPEEN

(11) **EP 1 953 292 B1**
(45) Date de publication et mention de la délivrance du brevet: **06.04.2011**
(21) Numéro de dépôt: 08290091.1
(22) Date de dépôt: 01.02.2008
(51) Int. Cl.: D06F 58/16

(54) **Dispositif de détection et de commande pour appareil de chauffage domestique**
Überwachungs- und Steuervorrichtung für Hausheizungen
Detection and control device for a household heating device

(30) Priorité: 02.02.2007 FR 0700758
(43) Date de publication de la demande: 06.08.2008
(73) Titulaire: Atlantic Industrie, 85000 La Roche sur Yon (FR)
(72) Inventeur: Bony, Yves "Les Joussemelières", 85170 Dompierre sur Yon (FR)
(74) Mandataire: Kaspar, Jean-Georges

(56) Documents cités:
- EP-A- 0 429 120
- EP-A- 1 710 342
- EP-A- 1 835 066

## Description

L'invention est relative à un dispositif de détection et de commande pour appareil de chauffage domestique.

Les appareils de chauffage domestique, en particulier les appareils de chauffage pour salle de bain, servent fréquemment de support à des linges ou à des serviettes humides susceptibles de perturber le fonctionnement de l'appareil de chauffage domestique.

Un premier but de l'invention est d'améliorer le fonctionnement des appareils de chauffage domestique, grâce à un nouveau dispositif de détection de la présence d'un objet éventuellement posé sur l'appareil de chauffage domestique.

Un deuxième but de l'invention est de favoriser le pilotage de l'appareil de chauffage domestique en fonction de la présence, ou de l'absence d'un objet à détecter.

Un troisième but de l'invention est de permettre le séchage d'un objet posé sur un appareil de chauffage domestique par adaptation de la puissance de chauffe.

Le document EP 0429 120 A décrit un dispositif de détection pour appareil de chauffage électrique selon le préambule de la revendication 1.

L'invention a pour objet un dispositif de détection et/ou de commande pour appareil de chauffage domestique, en vue de détecter la présence d'un objet posé sur l'appareil, et comportant des détecteurs capacitifs reliés à un moyen électronique de gestion, comportant un élément chauffant surfacique, caractérisé par le fait que l'élément chauffant surfacique constitue une électrode de surface influencée par la présence d'un objet à détecter.

Selon d'autres caractéristiques alternatives de l'invention :
- le moyen électronique de gestion est relié à un moyen de commande de l'appareil de chauffage domestique, pour asservir la puissance de chauffe de l'appareil aux caractéristiques d'un objet détecté.
- le moyen électronique de gestion peut être relié à un moyen d'affichage des caractéristiques d'un objet détecté ou de l'absence d'un objet détecté.
- le moyen électronique de gestion comporte un oscillateur électronique et un microcontrôleur permettant la mesure de capacité.
- le microcontrôleur commande le moyen d'affichage, pour indiquer l'absence d'un objet détecté, ou la présence d'un objet détecté et ses caractéristiques.
- les détecteurs capacitifs constituent des moyens indicateurs d'un état d'humidité d'un objet à détecter, par exemple d'une serviette ou d'un linge humide.
- les détecteurs capacitifs constituent des moyens indicateurs de l'absence d'un objet à détecter, ou de la présence d'un objet sec, ou de la présence d'un objet humide.
- les détecteurs capacitifs constituent des moyens indicateurs de l'absence d'un objet à détecter, ou de la présence d'un objet sec, ou de la présence d'un objet humide.

L'invention a également pour objet un appareil de chauffage domestique comportant un dispositif de détection selon l'invention.

Selon d'autres caractéristiques alternatives de l'invention :
- l'électrode de surface peut être reliée par liaison filaire à un boîtier contenant un micro contrôleur réalisant une mesure de capacité et portant un moyen d'affichage.
- le moyen électronique de gestion et des détecteurs capacitifs peuvent être intégrés dans l'appareil de chauffage domestique.

L'invention sera mieux comprise grâce à la description qui va suivre donnée à titre d'exemple non limitatif en référence aux dessins annexés dans lesquels :
La figure 1 représente schématiquement une vue de face d'un premier mode de réalisation de l'invention.
La figure 2 représente schématiquement un élément chauffant surfacique formant électrode de surface d'un appareil de chauffage domestique selon l'invention.
La figure 3 représente schématiquement une vue de face d'un deuxième mode de réalisation de l'invention.

Sur la figure 1, un appareil de chauffage domestique 1 selon l'invention est par exemple un appareil utilisé dans les salles de bain présentant un corps de chauffe en verre portant un élément chauffant surfacique 2.

Les bornes 3a, 3b de l'élément chauffant surfacique 2 permettent le branchement à une source de puissance électrique non représentée.

Les bornes 3a, 3c sont également reliées par liaison filaire 4 à un moyen 5 électronique de gestion.

De préférence, le moyen 5 électronique de gestion comporte un oscillateur électronique permettant d'injecter un signal dans l'élément chauffant surfacique et de traiter la réponse à ce signal par l'intermédiaire d'un microcontrôleur, selon une technique connue et commercialisée en particulier par la Société de droit américain CYPRESS SEMICONDUCTOR CORPORATION et décrite notamment dans le document WO 2006/116160 A2.

Le moyen électronique de gestion 5 peut également comporter un moyen d'affichage 6 par exemple, à diodes électroluminescentes ou à cristaux liquides, destiné à afficher les caractéristiques d'un objet éventuellement posé sur l'appareil de chauffage domestique 1.

Dans le cas où l'objet posé est une serviette ou un linge humide, l'influence de cette serviette ou de ce linge chevauchant l'électrode 2 introduit des capacités parallèles dans le circuit entre l'élément chauffant surfacique 2 et une autre électrode 3c qui peut être constituée par exemple du bâti de l'appareil 1. L'élément chauffant surfacique 2 constitue alors une électrode de surface qui est influencée par la présence ou l'absence d'un objet à détecter.

Des essais ont montré non seulement que la présence d'un linge ou d'une serviette sur le corps de chauffe peut être détectée sans difficulté, mais également que l'état d'humidité d'une serviette ou d'un linge peut être détecté.

Dans le cas où le linge ou la serviette posée sur le corps de chauffe est humide, le moyen 5 électronique de gestion envoie un signal à un moyen de commande non représenté de l'appareil de chauffage domestique pour asservir la puissance de chauffe de l'appareil aux caractéristiques de l'objet détecté.

Ainsi, dans le cas d'un linge très humide, la puissance de chauffe est augmentée tant que le linge n'est pas suffisamment sec.

Sur la figure 2, un élément chauffant 2 surfacique est représenté.

L'élément chauffant 2 surfacique peut servir d'électrode de surface 3a et une autre électrode en peigne 3c Incluse dans l'élément chauffant peut constituer la deuxième électrode.

Cette deuxième électrode 3c est isolée par rapport à l'électrode de surface.

Lorsqu'un linge recouvre en partie ou en totalité une aire interceptant les deux électrodes 3a et 3c, l'effet d'influence est notablement augmenté lorsque ce linge est humide.

Selon une variante perfectionnée de l'invention, on détecte non seulement, la présence d'un linge humide ou sec, mais également, une estimation du taux de recouvrement de l'électrode 2 de surface par ce linge et une estimation du taux d'humidité.

L'invention va à l'encontre des préjugés d'un homme du métier qui tente d'éviter l'influence de l'humidité sur les performances des détecteurs capacitifs.

En effet, alors que la sensibilité à l'humidité est généralement considérée par l'homme du métier comme un inconvénient qu'il faut éviter, l'invention tire avantage de cette sensibilité à l'humidité pour quantifier l'état d'humidité de l'objet à détecter, généralement un linge ou une serviette humide.

Le fait d'utiliser l'élément chauffant directement comme électrode 2 de surface présente l'avantage d'éviter toute isolation électrique supplémentaire, du fait que l'élément chauffant intégré dans le corps de chauffe en verre est déjà isolé.

On peut utiliser avantageusement pour la mise en oeuvre de l'invention les dispositifs électroniques fabriqués par la Société de droit américain CYPRESS SEMICONDUCTOR CORPORATION et commercialisés sous la dénomination CAPSENSE

Ces dispositifs électroniques comprennent des cellules numériques et analogiques gérées par un microcontrôleur.

Pour la mise en oeuvre de l'invention, il est avantageux d'utiliser ce microcontrôleur pour réaliser également la régulation de l'appareil de chauffage domestique selon l'invention.

Sur la figure 3, un autre appareil de chauffage domestique 10 selon l'invention comporte une enveloppe externe 11 qui présente en face avant une électrode de surface 12 pouvant être influencée par la présence d'un objet à détecter.

L'enveloppe externe 11 contient également un autre moyen de chauffage domestique, par exemple un corps de chauffe étanche ou à double isolation.

Selon une variante avantageuse de l'invention, l'électrode de surface 12 présente une zone 13 limitée en traits pointillés pouvant constituer un moyen d'affichage.

L'invention décrite en référence à plusieurs modes de réalisation n'y est nullement limitée, mais couvre au contraire toute modification de forme et toute variante de réalisation dans le cadre et l'esprit de l'invention.

Ainsi, les moyens d'affichage 6 ou 13 peuvent être remplacés par des indicateurs sonores ou équivalents sans sortir du cadre de la présente invention.

Avantageusement, un indicateur sonore peut ainsi être activé pour signaler qu'une serviette ou qu'un linge mouillé doit être remplacé, ou alternativement qu'une serviette ou un linge séché doit être ôté de l'appareil de chauffage domestique.

## Revendications

1. Dispositif de détection et/ou de commande pour appareil (1, 10) de chauffage domestique, en vue de détecter la présence d'un objet posé sur l'appareil (1, 10), comportant des détecteurs capacitifs reliés à un moyen (5) électronique de gestion, et comportant un élément chauffant surfacique (2, 12), **caractérisé par le fait que** l'élément chauffant surfacique (2, 12) constitue une électrode (2, 12) de surface influencée par la présence d'un objet à détecter.

2. Dispositif selon la revendication 1, **caractérisé par le fait que** le moyen (5) électronique de gestion est relié à un moyen de commande de l'appareil de chauffage domestique, pour asservir la puissance de chauffe de l'appareil (1,10) aux caractéristiques d'un objet détecté.

3. Dispositif selon la revendication 1 ou la revendication 2, **caractérisé par le fait que** le moyen (5) électronique de gestion est relié à un moyen (6, 13) d'affichage des caractéristiques d'un objet détecté ou de l'absence d'un objet détecté.

4. Dispositif selon la revendication 3, **caractérisé par le fait que** le moyen (5) électronique de gestion comporte un oscillateur électronique et un microcontrôleur.

5. Dispositif selon la revendication 3 ou la revendication 4, **caractérisé par le fait que** le microcontrôleur commande le moyen d'affichage (6, 13), pour indiquer l'absence d'un objet détecté, ou la présence d'un objet détecté et ses caractéristiques.

6. Dispositif selon l'une quelconque des revendications précédentes, **caractérisé par le fait que** les détecteurs capacitifs constituent des moyens indicateurs d'un état d'humidité d'un objet à détecter, par exemple d'une serviette ou d'un linge humide.

7. Dispositif selon la revendication 6, **caractérisé par le fait que** les détecteurs capacitifs constituent des moyens indicateurs de l'absence d'un objet à détecter, ou de la présence d'un objet sec, ou de la présence d'un objet humide.

8. Appareil de chauffage domestique comprenant un dispositif de détection selon la revendication 1, **caractérisé par le fait que** l'électrode (2, 12) de surface et une deuxième électrode (3c) sont reliées par liaison filaire (4) à un boîtier contenant un microcontrôleur gérant la mesure de capacité entre électrodes (3a, 3c) et portant un moyen d'affichage (6, 13).

9. Appareil de chauffage domestique comprenant un dispositif de détection selon la revendication 1 ou la revendication 7, **caractérisé par le fait que** le moyen (5) électronique de gestion et les détecteurs capacitifs sont intégrés dans l'appareil de chauffage domestique (10).

## Claims

1. A detection and/or control device for a domestic heating appliance (1,10), with view to detecting an object laid on the appliance (1,10), including capacitive detectors connected to an electronic management means (5), and including a heating surface element (2, 12), **characterized by** the fact that the heating surface element (2, 12) forms a surface electrode (2, 12) influenced by the presence of an object to be detected.

2. The device according to claim 1, **characterized by** the fact that the electronic management means (5) is connected to a means for controlling the domestic heating appliance, in order to subordinate the heating power of the appliance (1, 10) to the characteristics of a detected object.

3. The device according to claim 1 or claim 2, **characterized by** the fact that the electronic management means (5) is connected to a means (6, 13) for displaying the characteristics of a detected object or the absence of a detected object.

4. The device according to claim 3, **characterized by** the fact that the electronic management means (5) includes an electronic oscillator and a microcontroller.

5. The device according to claim 3 or claim 4, **characterized by** the fact that the microcontroller controls the display device (6, 13) for indicating the absence of a detected object, or the presence of a detected object and its characteristics.

6. The device according to any of the preceding claims, **characterized by** the fact that the capacitive detectors are means indicating a humid state of a object to be detected, for example a towel or a humid cloth.

7. The device according to claim 6, **characterized by** the fact that the capacitive detectors are means indicating the absence of an object to be detected, or the presence of a dry object, or the presence of a humid object.

8. A domestic heating appliance comprising a detection device according to claim 1, **characterized by** the fact that the surface electrode (2, 12) and a second electrode (3c) are connected through a wired connection (4) to a casing containing a microcontroller managing the measurement of the capacitance between electrodes (3a, 3c) and bearing a display means (6, 13).

9. The domestic heating appliance comprising a detection device according to claim 1 or claim 7, **characterized by** the fact that the electronic management means (5) and the capacitive detectors are integrated into the domestic heating appliance (10).

## Patentansprüche

1. Vorrichtung zur Überwachung und/oder Steuerung für Hausheizung (1, 10) hinsichtlich der Überwachung der Anwesenheit eines auf der Heizung (1, 10) abgelegten Gegenstands, die kapazitive Detektoren aufweist, die mit einem elektronischen Verwaltungsmittel (5) verbunden sind, und ein flächiges Heizelement (2, 12) aufweist, **dadurch gekennzeichnet, dass** das flächige Heizelement (2, 12) eine Oberflächenelektrode (2, 12) darstellt, die durch die Anwesenheit eines zu überwachenden Gegenstands beeinflusst wird.

2. Vorrichtung nach Anspruch 1, **dadurch gekennzeichnet, dass** das elektronische Verwaltungsmittel (5) mit einem Steuerungsmittel der Hausheizung verbunden ist, um die Heizleistung der Heizung (1, 10) an die Merkmale eines überwachten Gegenstands anzupassen.

3. Vorrichtung nach Anspruch 1 oder Anspruch 2, **dadurch gekennzeichnet, dass** das elektronische Verwaltungsmittel (5) mit einem Mittel (6, 13) zur Anzeige der Merkmale eines überwachten Gegenstands oder der Abwesenheit eines überwachten Gegenstands verbunden ist.

4. Vorrichtung nach Anspruch 3, **dadurch gekennzeichnet, dass** das elektronische Verwaltungsmittel (5) einen elektronischen Oszillator und einen Mikrocontroller aufweist.

5. Vorrichtung nach Anspruch 3 oder Anspruch 4, **dadurch gekennzeichnet, dass** der Mikrocontroller das Anzeigemittel (6, 13) steuert, um die Abwesenheit eines überwachten Gegenstands oder die Anwesenheit eines überwachten Gegenstands und seine Merkmale anzuzeigen.

6. Vorrichtung nach einem der vorangehenden Ansprüche, **dadurch gekennzeichnet, dass** die kapazitiven Detektoren Anzeigemittel eines Feuchtigkeitszustands eines zu überwachenden Gegenstands, zum Beispiel eines Handtuchs oder eines feuchten Wäschestücks, darstellen.

7. Vorrichtung nach Anspruch 6, **dadurch gekennzeichnet, dass** die kapazitiven Detektoren Anzeigemittel der Abwesenheit eines zu überwachenden Gegenstands oder der Anwesenheit eines trockenen Gegenstands oder der Anwesenheit eines feuchten Gegenstands darstellen.

8. Hausheizung, die eine Überwachungsvorrichtung umfasst, nach Anspruch 1, **dadurch gekennzeichnet, dass** die Oberflächenelektrode (2, 12) und eine zweite Elektrode (3c) per Draht (4) mit einem Gehäuse verbunden sind, das einen Mikrocontroller enthält, der die Kapazitätsmessung zwischen Elektroden (3a, 3c) verwaltet und ein Anzeigemittel (6, 13) trägt.

9. Hausheizung, die eine Überwachungsvorrichtung umfasst, nach Anspruch 1 oder Anspruch 7, **dadurch gekennzeichnet, dass** das elektronische Verwaltungsmittel (5) und die kapazitiven Detektoren in der Hausheizung (10) integriert sind.
